# EUROPÄISCHE PATENTSCHRIFT

(11) **EP 2 056 888 B1**
(45) Veröffentlichungstag und Bekanntmachung des Hinweises auf die Patenterteilung: **31.01.2018**
(21) Anmeldenummer: 07801486.7
(22) Anmeldetag: 01.08.2007
(51) Int. Cl.: A61L 2/00, A61L 9/00, A61L 2/18

(54) **WISCHBEZUG MIT BEFESTIGUNGSMITTEL AUS KUNSTSTOFF**
MOP COVER WITH FASTENING MEANS MADE OF PLASTIC
REVETEMENT D'ESSUIE-GLACE DOTE DE MOYENS DE FIXATION EN MATIERE SYNTHETIQUE

(30) Priorität: 16.08.2006 DE 102006038498
(43) Veröffentlichungstag der Anmeldung: 13.05.2009
(73) Patentinhaber: Carl Freudenberg KG, 69469 Weinheim (DE)
(72) Erfinder: WINTERLING, Friedel, 67067 Ludwigshafen (DE); ARNOLD, Peter, 64646 Heppenheim (DE); DINGERT, Uwe, 69518 Abtsteinach (DE); CLEMEN, Hans-Jörg, 69121 Heidelberg (DE)
(86) Internationale Anmeldenummer: PCT/EP2007/006813
(87) Internationale Veröffentlichungsnummer: WO 2008/019761

(56) Entgegenhaltungen:
- EP-A- 0 858 765
- WO-A-2005/117678
- DE-A1- 19 843 813
- US-A- 4 914 778
- US-A1- 2003 106 568

## Beschreibung

Die Erfindung betrifft einen Wischbezug für ein Reinigungsgerät, umfassend ein Flächengebilde an dessen Querseiten Streifen befestigt sind, die mit Befestigungsmitteln versehen sind.

### Stand der Technik

Derartige Wischbezüge sind allgemein bekannt. Das Flächengebilde dieser Wischbezüge umfasst meist einen Rücken aus einem Textil an dem auf einer Seite ein Reinigungsflor angeordnet sind. Zur Befestigung an einem Flachwischer sind an den Querseiten Streifen angeordnet an denen wiederum Befestigungsmittel beispielsweise Druckknöpfe oder Klettverschlüsse angeordnet sind. Diese Streifen bestehen ebenfalls aus einem Textil und sind mittels einer Naht mit dem Flächengebilde verbunden. Die Herstellung dieser Wischbezüge ist allerdings aufwendig, da eine Vielzahl manueller Handgriffe notwendig sind. Beispielsweise ist es erforderlich, die Druckknöpfe manuell an den textilen Streifen anzubringen, da dies nicht wirtschaftlicher in automatisierter Fertigung erfolgen kann. Des Weiteren sind Streifen aus einem Textil in Bezug auf ihre Funktion teuer. Ein Wischbezug gemäß dem Oberbegriff des Anspruchs 1 ist zum Beispiel aus der EP0858765A bekannt.

### Darstellung der Erfindung

Der Erfindung liegt die Aufgabe zugrunde, einen Wischbezug für ein Reinigungsgerät bereitzustellen, der einfach und kostengünstig herstellbar ist.

Zur Lösung der Aufgabe bestehen die Streifen aus einem spritzfähigen Elastomer. Die spritzfähigen Kunststoffe sind wesentlich kostengünstiger als vorgefertigte textile Streifen. Die Streifen gemäß der Erfindung sind im Spritzgussverfahren hergestellt, welches bei entsprechenden Stückzahlen ein kostengünstiges Verfahren ist. Das Spritzgussverfahren ermöglicht weiterhin die Fixierung der Befestigungsmittel in einem Arbeitsschritt, wodurch sich die Herstellung des Wischbezugs vereinfacht.

Die Befestigungsmittel können durch Druckknöpfe gebildet sein. Druckknöpfe sind einfach bedienbare Befestigungsmittel die einen exakten und stabilen Sitz des Wischbezugs auf dem Flachwischer ermöglichen. Wischbezüge mit Druckknöpfen als Befestigungsmittel werden so mit einem Flachwischer verbunden, dass der Wischbezug an dem Flachwischer fixiert in einem Eimer gereinigt und in einer Auswringvorrichtung ausgewrungen werden kann. Dazu ist der Flachwischer klappbar ausgeführt und der Wischbezug ist an den Querseiten des Flachwischers befestigt und hängt bei zusammen geklapptem Flachwischer schlaufenförmig durch. Die Druckknöpfe sind so ausgelegt, dass sich die Verbindung bei der Reinigungsarbeit nicht selbständig löst. Eine alternative Möglichkeit des Befestigungsmittels stellt eine Klettverbindung dar. Klettverbindungen sind besonders einfach in der Bedienung. Die Befestigungsmittel können auch so ausgebildet sein, dass der Wischbezug durch eine Klemmverbindung an dem Flachwischer befestigt werden kann oder die Befestigungsmittel sind durch Formschlusselemente gebildet, die in kongruent ausgebildete Hinterschneidungen des Flachwischers eingreifen.

Die Befestigungsmittel können aus einem Kunststoff bestehen. Es sind beispielsweise Druckknöpfe aus Kunststoff kostengünstiger als solche aus Metall. Des Weiteren können die Kunststoff-Befestigungsmittel in einer integrierten Fertigung in einem Arbeitsschritt mit den Streifen hergestellt werden. Dazu wird in einem Spritzgießwerkzeug zunächst der Werkstoff für die Befestigungsmittel eingespritzt und der Werkstoff für die Streifen wird unmittelbar danach eingespritzt wenn der Werkstoff der Befestigungsmittel noch nicht vollständig ausgehärtet ist. Dadurch ergibt sich durch einen gegenseitige Durchdringung der Werkstoffe des Streifens und der Befestigungsmittel eine feste, stoffschlüssige Verbindung von Befestigungsmittel und Streifen bei gleichzeitig reduzierten Herstellungsschritten. Die stoffschlüssige Verbindung ist belastbar, so dass die Befestigungsmittel robust einsetzbar sind. Bei der integrierten Fertigung kann auf den Einsatz von Klebemitteln oder Haftvermittlern zur Herstellung einer stoffschlüssigen Verbindung verzichtet werden. Die Befestigungsmittel können auch formschlüssig oder in Kombination einer stoff-/formschlüssigen Verbindung auf den Streifen angeordnet werden. Formschlüssige Verbindungen lassen sich erreichen, in dem beispielsweise das Befestigungsmittel eine umlaufende Nut aufweist, die durch den Werkstoff des Streifens ausgefüllt wird.

Die Befestigungsmittel können aus Polypropylen bestehen. Polypropylen ist ein kostengünstiger Kunststoff der sich einfach, insbesondere im Spritzgießverfahren verarbeiten lässt. Des Weiteren weist Polypropylen günstige mechanische Eigenschaften auf, so dass aus Polypropylen insbesondere auch Druckknöpfe hergestellt werden können.

Die Streifen bestehen aus einem Thermoplastischen Elastomer Elastomere Werkstoffe weisen eine gute Griffigkeit und eine hohe Flexibilität auf. Die Werkstoffgruppe der thermoplastischen Elastomere ist darüber hinaus zum Spritzgießen geeignet, was eine kostengünstige Herstellung der Streifen ermöglicht. Ein weiterer Vorteil der Thermoplastischen Elastomere ist, dass diese bei höheren Temperaturen einsetzbar sind. So sind beispielsweise Thermoplastische Polyester-Elastomere (TPE-E) bis 120°C einsetzbar und der Werkstoff weist eine hohe Chemikalien- und Alterungsbeständigkeit auf. Dadurch ist dieser Werkstoff vorteilhaft für den Verwendung in Wischbezügen, da diese mit veschiedensten Chemikalien in Berührung gelangen und zur hygienischen Reinigung auch bei mindestens 60°C maschinenwaschbar sein sollen. Weitere denkbare Thermoplastische Elastomere sind beispielsweise Thermoplastische Polyurethan-Elastomere (TPU), Thermoplastische Polyolefin-Elastomere und Thermoplastische Elastomer-Vulkanisate.

Die Streifen können derart mit dem Flächengebilde verbunden sein, dass sich eine Befestigungstasche ergibt. Dazu wird der Streifen so dimensioniert, dass der Streifen das Flächengebilde im Bereich der Querseiten zumindest teilweise überdeckt und der Streifen wird zumindest teilweise an den Längsseiten mit dem Flächengebilde verbunden. Das ermöglicht die Aufnahme eines Flachwischers, der dazu zwischen Flächengebilde und Streifen angeordnet wird. Bei dieser Verbindung ist der Wischbezug allerdings nicht verliersicher fixiert, wenn der Flachwischer zusammen geklappt wird.

In der Befestigungstasche können Einrichtungen zur Aufnahme der Befestigungsmittel vorgesehen sein. Wird der Wischbezug mittels der Befestigungstaschen an dem Flachwischer befestigt, werden die Befestigungsmittel nicht benötigt. Durch die Einrichtung kann der Abschnitt der Streifen, der über die Querseiten des Wischbezugs hinausragt, an der Befestigungstasche fixiert werden, so dass die Streifen beim Reinigen nicht stören. Diese Einrichtungen können je nach Ausbildung der Befestigungsmittel aus Ausnehmungen zur Aufnahme von Druckknöpfen oder einem Klettverschluss bestehen.

Die Streifen können formschlüssig und/oder stoffschlüssig mit dem Flächengebilde verbunden sein. Eine formschlüssige Verbindung wird durch eine Nähnaht erreicht. Derartige Verbindungen sind sehr robust und einfach zu überprüfen. In anderen Ausführungen kann mittels Kleben oder Ultraschallschweißen der Streifen eine stoffschlüssige Verbindung hergestellt werden, was kostengünstig ist. Besonders robuste Verbindungen werden durch eine kombinierte form-/stoffschlüssige Verbindung erreicht.

Die Streifen können im Bereich der Querseiten Filmscharniere aufweisen. Die Filmscharniere verlaufen in unmittelbarer Nähe der Querseiten des Wischbezugs und verbessern die Beweglichkeit und die Bedienbarkeit der Streifen. Dazu können in die Streifen wellenförmige oder rippenförmige Geometrien oder V-förmige Ausnehmungen vorgesehen sein. Zur besseren Bedienbarkeit können darüber hinaus an den freien Enden der Streifen Zungen aus einem besonders flexiblen und griffigen Kunststoff vorgesehen werden. Diese können stoffschlüssig an die Streifen angespritzt sein. Die Zungen verbessern nochmals die Bedienbarkeit des Wischbezugs.

### Kurzbeschreibung der Zeichnung

Einige Ausführungsbeispiele des erfindungsgemäßen Wischbezugs werden nachfolgend anhand der Figuren näher erläutert. Diese zeigen, jeweils schematisch:
- Fig. 1: den Wischbezug in der Draufsicht;
- Fig. 2: den Wischbezug mittels der Befestigungselemente an einem Flachwischer befestigt;
- Fig. 3: den Wischbezug mittels der Befestigungstasche an einem Flachwischer befestigt.

### Ausführung der Erfindung

Figur 1 zeigt einen Wischbezug 1 für einen als Flachwischer ausgebildetes Reinigungsgerät 2. Der Wischbezug 1 besteht aus einem Flächengebilde 3 aus einem textilen Material mit einer Reinigungsfläche und einem Rücken der dem Flachwischer zugewandt ist. An den Querseiten 4 des Flächengebildes 3 sind Streifen 5 befestigt sind, wobei die Streifen 5 aus einem thermoplastischen Elastomer bestehen, welches ein spritzfähiger Kunststoff ist. Die Streifen 5 sind mit Befestigungsmitteln 6 versehen, die in dieser Ausführung durch Druckknöpfe gebildet sind. Die Befestigungsmittel 6 bestehen ebenfalls aus einem spritzfähigen Kunststoff, in dieser Ausführung aus Polypropylen. Die Befestigungsmittel 6 sind stoffschlüssig mit den Streifen 5 verbunden. Diese stoffschlüssige Verbindung wird durch einen kombinierten Spritzgießprozess erreicht, bei dem das Material für die Streifen 5 in eine Kavität gespritzt wird nachdem das Material für die Befestigungsmittel 6 in die Kavität einer Spritzgussanlage gespritzt wurde und das Material der Befestigungsmittel 6 noch nicht ausgehärtet ist. In anderen Ausführungen können die Befestigungsmittel 6 auch formschlüssig mit den Streifen 5 verbunden sein. Die Streifen 5 sind durch eine Naht formschlüssig mit dem Flächengebilde 3 verbunden, wobei die Naht so gesetzt ist, dass sich eine Befestigungstasche 7 ergibt. Dazu ist der Streifen 5 entlang der Querseiten 4 und teilweise auch entlang der Längsseiten 10 mit dem Flächengebilde 3 verbunden. Die Verbindung kann auch oder zusätzlich stoffschlüssig mittels Kleben erfolgen. In der Befestigungstasche 7 sind Einrichtungen 8 zur Aufnahme der Befestigungsmittel 6 vorgesehen, die in dieser Ausgestaltung aus Ausnehmungen bestehen. Die Streifen 5 weisen im Bereich der Querseiten 4 Filmscharniere 9 in Form von V-förmigen Ausnehmungen auf, die beidseitig in den Streifen 5 vorgesehen sind. An dem freien Ende der Streifen 5 sind Zungen 11 angeordnet, die aus einem flexiblen thermoplastischen Werkstoff bestehen.

Figur 2 zeigt einen Flachwischer 2 auf dem ein Wischbezug 1 gemäß Figur 1 aufgespannt ist. In dieser Ausführung ist der Wischbezug 1 mittels der Befestigungsmittel 6 an dem Flachwischer 2 befestigt.

Figur 3 zeigt einen Flachwischer 2 auf dem ebenfalls ein Wischbezug 1 gemäß Figur 1 aufgespannt ist. Gemäß Figur 3 ist der Wischbezug 1 in die Befestigungstaschen 7 eingeschoben und die Befestigungsmittel 6 sind an den Einrichtungen 8 fixiert.

## Patentansprüche

1. Wischbezug (1) für ein Reinigungsgerät (2), umfassend ein Flächengebilde (3) an dessen Querseiten (4) Streifen (5) befestigt sind, die mit Befestigungsmitteln (6) versehen sind, wobei die Streifen (5) aus einem spritzfähigen Kunststoff bestehen, **dadurch gekennzeichnet, dass** die Streifen (5) aus einem thermoplastischen Elastomer bestehen.

2. Wischbezug nach Anspruch 1, **dadurch gekennzeichnet, dass** die Befestigungsmittel (6) durch Druckknöpfe gebildet sind.

3. Wischbezug nach Anspruch 1 oder 2, **dadurch gekennzeichnet, dass** die Befestigungsmittel (6) aus einem Kunststoff bestehen.

4. Wischbezug nach einem der Ansprüche 1 bis 3, **dadurch gekennzeichnet, dass** die Befestigungsmittel (6) aus Polypropylen bestehen.

5. Wischbezug nach einem der Ansprüche 1 bis 4, **dadurch gekennzeichnet, dass** die Befestigungsmittel (6) stoffschlüssig mit den Streifen (5) verbunden sind.

6. Wischbezug nach einem der Ansprüche 1 bis 5, **dadurch gekennzeichnet, dass** die Streifen (5) derart mit dem Flächengebilde (3) verbunden sind, dass sich eine Befestigungstasche (7) ergibt.

7. Wischbezug nach Anspruch 6, **dadurch gekennzeichnet, dass** in der Befestigungstasche (7) Einrichtungen (8) zur Aufnahme der Befestigungsmittel (6) vorgesehen sind.

8. Wischbezug nach einem der Ansprüche 1 bis 7, **dadurch gekennzeichnet, dass** die Streifen (5) formschlüssig und/oder stoffschlüssig mit dem Flächengebilde (3) verbunden sind.

9. Wischbezug nach einem der Ansprüche 1 bis 8, **dadurch gekennzeichnet, dass** die Streifen (5) im Bereich der Querseiten (4) Filmscharniere (9) aufweisen.

## Claims

1. Mop cover (1) for a cleaning apparatus (2), comprising a planar structure (3), strips (5) which are provided with fastening means (6) being fastened to the transverse sides (4) of said planar structure (3), wherein the strips (5) are composed of an injection-capable plastic material, **characterized in that** the strips (5) are composed of a thermoplastic elastomer.

2. Mop cover according to Claim 1, **characterized in that** the fastening means (6) are formed by press studs.

3. Mop cover according to either of Claims 1 and 2, **characterized in that** the fastening means (6) are composed of a plastic material.

4. Mop cover according to one of Claims 1 to 3, **characterized in that** the fastening means (6) are composed of polypropylene.

5. Mop cover according to one of Claims 1 to 4, **characterized in that** the fastening means (6) are connected to the strips (5) in a materially integral manner.

6. Mop cover according to one of Claims 1 to 5, **characterized in that** the strips (5) are connected to the planar structure (3) in such a manner that a fastening pocket (7) results.

7. Mop cover according to Claim 6, **characterized in that** installations (8) for receiving the fastening means (6) are provided in the fastening pocket (7) .

8. Mop cover according to one of Claims 1 to 7, **characterized in that** the strips (5) are connected to the planar structure (3) in a form-fitting and/or materially integral manner.

9. Mop cover according to one of Claims 1 to 8, **characterized in that** the strips (5) have integral hinges (9) in the region of the transverse sides (4) .

## Revendications

1. Revêtement d'essuie-glace (1) pour un appareil de nettoyage (2), comprenant un article plat (3) sur les côtés transversaux (4) duquel sont fixées des bandes (5), qui sont munies de moyens de fixation (6), dans lequel les bandes (5) se composent d'une matière synthétique moulée par injection, **caractérisé en ce que** les bandes (5) se composent d'un élastomère thermoplastique.

2. Revêtement d'essuie-glace selon la revendication 1, **caractérisé en ce que** les moyens de fixation (6) sont formés par des boutons-pression.

3. Revêtement d'essuie-glace selon la revendication 1 ou 2, **caractérisé en ce que** les moyens de fixation (6) se composent d'une matière synthétique.

4. Revêtement d'essuie-glace selon l'une quelconque des revendications 1 à 3, **caractérisé en ce que** les moyens de fixation (6) se composent de polypropylène.

5. Revêtement d'essuie-glace selon l'une quelconque des revendications 1 à 4, **caractérisé en ce que** les moyens de fixation (6) sont assemblés par une liaison matérielle aux bandes (5).

6. Revêtement d'essuie-glace selon l'une quelconque des revendications 1 à 5, **caractérisé en ce que** les bandes (5) sont assemblées à l'article plat (3) de telle manière qu'il en résulte une poche de fixation (7).

7. Revêtement d'essuie-glace selon la revendication 6, **caractérisé en ce qu'**il est prévu dans la poche de fixation (7) des dispositifs (8) destinés à recevoir les moyens de fixation (6).

8. Revêtement d'essuie-glace selon l'une quelconque des revendications 1 à 7, **caractérisé en ce que** les bandes (5) sont assemblées à l'article plat (3) par une liaison par emboîtement et/ou par une liaison matérielle.

9. Revêtement d'essuie-glace selon l'une quelconque des revendications 1 à 8, **caractérisé en ce que** les bandes (5) présentent des charnières pelliculaires (9) dans la région des côtés transversaux (4).
